# FASCICULE DE BREVET EUROPEEN

(11) **EP 0 348 304 B1**
(45) Date de publication et mention de la délivrance du brevet: **11.01.1995**
(21) Numéro de dépôt: 89401792.0
(22) Date de dépôt: 23.06.1989
(51) Int. Cl.: F23D 14/46, F24H 9/20, F23N 5/26, F16K 27/00

(54) **Valve gaz de sécurité et de régulation**
Sicherheits- und Regulierventil für Gas
Safety and regulating gas valve

(30) Priorité: 23.06.1988 FR 8808473
(43) Date de publication de la demande: 27.12.1989
(73) Titulaire: I.C.F., Société à Responsabilitée Limitée dite:, F-91120 Palaiseau (FR)
(72) Inventeur: Saniez, Pascal, F-91120 Palaiseau (FR)
(74) Mandataire: Nony, Michel

(56) Documents cités:
- EP-A- 0 130 548
- FR-A- 1 458 232
- FR-A- 2 588 935
- GB-A- 1 317 488
- GB-A- 2 196 732
- US-A- 2 978 240
- PATENT ABSTRCTS OF JAPAN, vol. 7, no. 16 (M-187)[1161], 22 janvier 1983;& JP-A-57 172 107 (SANKI GAS KIGU K.K.) 22-10-1982

## Description

La présente invention se rapporte à un dispositif de sécurité et de régulation de l'alimentation en gaz d'un brûleur d'un appareil chauffé au gaz et notamment d'une chaudière ou d'un chauffe-eau, commençant à l'arrivée principale du gaz et se terminant aux injecteurs du brûleur.

On connait par GB-A-2 196 732 un dispositif de sécurité et de régulation de l'alimentation en gaz d'un brûleur comportant un boitier contenant au moins une vanne de sécurité, au moins une vanne de régulation et des circuits de commande pour le contrôle desdites vannes, ledit boitier comportant un élément profilé conformé pour définir au moins un conduit de gaz et supporter les différentes vannes.

La présente invention se propose de fournir un dispositif qui, tout en étant d'une conception faisant intervenir peu de pièces, est d'une fiabilité accrue en réduisant les risques de fuites de gaz entre l'arrivée principale du gaz et les injecteurs d'un brûleur.

Les caractéristiques du dispositif selon l'invention font l'objet de la revendication 1.

Les sous-revendications 2 à 5 définissent des caractéristiques avantageuses de l'invention.

Les caractéristiques et avantages de l'invention ressortiront de la description qui va suivre d'un mode de réalisation d'un dispositif suivant l'invention, et en regard des dessins annexés sur lesquels :
- la figure 1 est une vue en coupe longitudinale d'un dispositif formant valve gaz multifonctions suivant l'invention ;
- la figure 2 illustre la fonction de sécurité ;
- la figure 3 illustre la fonction de régulation ;
- les figures 4 et 5 illustrent la fonction de distribution, la figure 5 étant une coupe suivant la ligne V-V de la figure 1 ;
- les figures 6 à 10 illustrent un autre exemple de réalisation de l'invention.

Sur la figure 1, le boîtier est constitué d'une pièce 4 et d'un capot 29.

La pièce 4 monobloc, est réalisée à partir d'un profilé en aluminium coupé à longueur et comprend deux conduits parallèles 5 et 6 cloisonnés par des bouchons étanches 9, 10, 11, 12 et 13, afin d'obtenir la chambre de sécurité 14, la chambre intermédiaire 15, la chambre de régulation 16 et la chambre de distribution 17 (nourrice).

Le capot 29 comporte des rainures 3 pour le montage d'une carte électronique 30 portant les circuits de commande des différentes vannes et porte sur sa face supérieure le tableau de commande 36 de l'appareil avec, notamment, les boutons de manoeuvre 31.

Le gaz arrive par le raccord 8 et pénètre dans la chambre 14 où se trouve le clapet 7 de sécurité commandé par la vanne de sécurité 20, ce clapet étant en position fermée lorsque l'appareil est arrêté ou en sécurité et en position ouverte lorsque l'appareil fonctionne normalement.

En cours de fonctionnement, le gaz pénètre, à travers l'orifice 18, dans la chambre 15, puis, à travers l'orifice 19, dans la chambre 16 où se trouvent les clapets de régulation 21 et 22, actionnés respectivement par les vannes 23 et 24, celles-ci étant en position ouverte ou fermée suivant la demande. Lorsque l'un des clapets 21 ou 22 est ouvert, ou les deux, le gaz pénètre, à travers l'un ou l'autre des orifices 25 ou 26 ou à travers les deux, dans la chambre de distribution 17 sur laquelle sont montés des injecteurs 27 qui assureront l'alimentation du gaz aux brûleurs.

La figure 2 illustre la fonction de sécurité qui est réalisée par la vanne de sécurité 20, qui peut être de type électrovanne ou vanne thermoélectrique ou tout autre moyen permettant d'assurer la fonction de sécurité et qui commande le clapet de sécurité 7 qui ouvre ou ferme l'orifice 18 permettant le passage du gaz dans les autres chambres.

La figure 3 illustre la fonction de régulation qui est réalisée par les vannes de régulation 23 24, qui peuvent être du type électrovannes tout ou rien ou modulantes ou tout autre moyen permettant de réaliser la fonction de régulation et qui commandent les clapets 21 et 22 qui ouvrent ou ferment les orifices 25 et 26 permettant le passage du gaz dans la chambre de distribution 17.

La figure 4 illustre la fonction de distribution réalisée par la chambre 17 qui porte les injecteurs 27 assurant l'alimentation du gaz aux brûleurs.

La figure 5 est une coupe de la pièce profilée 4 et montre les conduits 5 et 6. A sa partie supérieure, deux rainures 28 permettent de recevoir le capot 29.

Il est entendu que l'on peut, sans sortir de l'invention, modifier des détails de réalisation ou leur arrangement en vue d'obtenir un même résultat ainsi qu'il apparait au vu de la variante illustrée par les figures 6 à 10.

Le boîtier 43 de la figure 6 se compose d'un corps de boîtier 32 et d'un couvercle 33, le corps de boîtier comportant, à sa partie inférieure, un conduit de gaz 34, et à sa partie supérieure, deux rainures 35 recevant une carte électronique 44 portant les circuits de commande des différentes vannes.

Pour assurer les fonctions de sécurité et de régulation et éventuellement même de distribution avec un seul conduit, on utilise un porte-siège de clapet 37 de forme particulière illustrée par les figures 7, 8 et 9, la figure 7 étant une vue extérieure de ce porte-siège, la figure 8, une coupe suivant la ligne VIII-VIII de la figure 7 et la figure 9, une coupe suivant IX-IX de la figure 8.

Ce porte-siège de clapet se présente sous la forme d'un cylindre creux, avec une cloison médiane transversale 38 qui porte le siège de clapet proprement dit 39 avec son orifice 40, les deux parties cylindriques situées de part et d'autre de la cloison 38 comportant deux évidements 41 et 42 mais diamétralement opposés l'un à l'autre.

Il est monté étanche sur le corps du conduit qu'il dessert, en l'occurrence par collage, dans un alésage d'un diamètre plus grand que celui du conduit de gaz 34, de manière que le gaz contenu dans la partie du conduit située côté de l'évidement 41 ne puisse passer dans celle située du côté de l'évidement 42 que par l'orifice 40 et donc en être isolé lorsque l'orifice 40 est fermé (voir figure 10).

On peut ainsi avoir sur le même et unique conduit les trois fonctions de sécurité, de régulation et de distribution, quel que soit le nombre de vannes utilisées.

## Revendications

1. Dispositif de sécurité et de régulation de l'alimentation en gaz d'un brûleur comportant un boîtier contenant au moins une vanne de sécurité (20), au moins une vanne de régulation (23,24) et des circuits de commande pour le contrôle desdites vannes, ledit boîtier comportant un élément profilé (4,32) conformé pour définir au moins un conduit de gaz (5,6;34) et supporter les différentes vannes, caractérisé par le fait que ledit boîtier comporte, d'un seul tenant, des moyens (3,35) pour supporter lesdits circuits de commande, et que le ou lesdits conduits de gaz sont divisés par des cloisons étanches (9...13,37) en chambres de fonctions différentes, le passage de gaz d'une chambre à l'autre étant commandé par des clapets (7,21,22;37) actionnés respectivement par lesdites vannes, l'une des chambres étant une chambre de distribution (17) et comportant au moins un orifice recevant un injecteur (27) d'alimentation du gaz au brûleur.

2. Dispositif selon la revendication 1, caractérisé par le fait que lesdits moyens (3,35) pour supporter les circuits de commande sont des rainures réalisées dans des parois opposées du boîtier pour la réception d'une carte électronique (30,44) sur laquelle sont disposés lesdits circuits de commande.

3. Dispositif selon la revendication 1 ou 2, caractérisé par le fait que le boitier comprend un seul élément profilé (32) pourvu d'un couvercle (33).

4. Dispositif selon l'une quelconque des revendications précédentes, caractérisé par le fait que le ou les éléments profilés sont réalisés par filage et extrusion.

5. Dispositif selon l'une quelconques des revendications précédentes, caractérisé par le fait que l'une au moins desdites cloisons est formée par le porte-siège de clapet (37) de l'une desdites vannes.

## Claims

1. Safety and control apparatus for supplying a burner with gas, comprising a manifold including at least one safety valve (20), at least one control valve (23,24) and drive circuits for the control of said valves, said manifold comprising a profiled element (4,32) formed to define at least one gas passage (5,6;34) and to support the various valves, characterized by the fact that said manifold comprises integral means (3,35) for mounting said drive circuits, and that said gas passage or passages are divided by sealed partitions (9-13,37) into chambers with different functions, the passage of gas from one chamber to another being controlled by ports (7,21,22;37) operated respectively by said valves, one of the chambers being a distribution chamber (17) comprising at least one orifice receiving a nozzle (27) for supplying gas to the burner.

2. Apparatus according to claim 1, characterized by the fact that said means (3,35) for mounting the drive circuits are slots formed in opposite walls of the manifold for receiving an electronic circuit board (30,44), upon which said drive circuits are located.

3. Apparatus according to claim 1 or 2, characterized by the fact that the manifold comprises a single profiled element (32) provided with a cover (33).

4. Apparatus according to any one of the preceding claims, characterized by the fact that the profiled element or elements are manufactured by drawing and extrusion.

5. Apparatus according to any one of the preceding claims, characterized by the fact that at least one of said partitions is formed by the valve seat (37) of one of said valves.

## Patentansprüche

1. Sicherheits- und Reguliervorrichtung für die Zuführung von Gas zu einem Brenner mit einem Gehäuse mit mindestens einem Sicherheitsschieber (20), mindestens einem Regulierschieber (23, 24) und mit Steuerkreisen für die Steuerung der Schieber, wobei das Gehäuse ein Profilelement (4, 32) umfaßt, das mindestens eine Gasleitung (5, 6; 34) bildet und die verschiedenen Schieber versorgt **dadurch gekennzeichnet,** daß
- das Gehäuse, in einem Stück, Mittel (3, 35) umfaßt, die die Steuerkreise versorgen, und
- daß die eine oder mehrere Gasleitungen durch abdichtende Trennwände (9...13, 37) in Kammern mit unterschiedlichen Funktionen unterteilt sind,
- der Übergang des Gases von einer zur anderen Kammer durch Klappen (7, 21, 22; 37) steuerbar ist, die jeweils durch die Schieber betätigt werden,
- eine der Kammern als Versorgungskammer (17) vorgesehen ist und mindestens eine Öffnung zur Aufnahme einer Düse (27) für die Zuführung des Gases zum Brenner aufweist.

2. Vorrichtung nach Anspruch 1, **dadurch gekennzeichnet**, daß die Mittel (3, 35) zur Versorgung der Steuerkreise Nuten aufweisen, die in sich gegenüberliegenden Wandungen des Gehäuses zur Aufnahme einer elektronischen Platine (30, 44) mit den hierauf angeordneten Steuerkreisen angeordnet sind.

3. Vorrichtung nach Anspruch 1 oder 2, **dadurch gekennzeichnet**, daß das Gehäuse ein einziges Profilelement (32) umfaßt, das als Abdeckung (33) vorgesehen ist.

4. Vorrichtung nach einem der vorhergehenden Ansprüche, **dadurch gekennzeichent**, daß das oder die Profilelemente durch Fließpressen und Extrusion herstellbar sind.

5. Vorrichtung nach einem der vorhergehenden Ansprüche, **dadurch gekennzeichent**, daß mindestens eine der Trennwände durch einen Türsitz der Klappe (37) eines der Schieber gebildet wird.
